# EUROPÄISCHE PATENTSCHRIFT

(11) **EP 2 444 159 B1**
(45) Veröffentlichungstag und Bekanntmachung des Hinweises auf die Patenterteilung: **11.12.2019**
(21) Anmeldenummer: 11184776.0
(22) Anmeldetag: 12.10.2011
(51) Int. Cl.: B03C 3/155, B03C 3/68, F24C 15/20

(54) **Filtermodul und Verfahren zum Betreiben eines Filtermoduls**
Filter module and method for operating the same
Module de filtre et procédé de fonctionnement d'un module de filtre

(30) Priorität: 22.10.2010 DE 102010042795
(43) Veröffentlichungstag der Anmeldung: 25.04.2012
(73) Patentinhaber: BSH Hausgeräte GmbH, 81739 München (DE)
(72) Erfinder: Adar, Abdullah, 68549 Ilvesheim (DE); Eich, Holger, 76287 Rheinstetten (DE); Metz, Daniel, 76689 Karlsdorf-Neuthard (DE); Uebele, Volkmar, 61231 Bad Nauheim (DE)

(56) Entgegenhaltungen:
- WO-A1-01/00301
- DE-A1-102008 009 202
- DE-A1-102008 063 052
- KR-A- 20090 105 417
- US-A- 5 540 761
- US-A1- 2004 110 458

## Beschreibung

Die Erfindung betrifft ein Filtermodul für einen Haushaltsküchendunstabzug zum Reinigen von einem das Filtermodul durchströmenden Fluid, beispielsweise einem Wrasenstrom.

Als Wrasen wird die beim Kochen und/oder Backen entstehende Abluft bezeichnet. Die wesentlichen Bestandteile des Wrasens sind Luft, Wasserdampf, Fett und organische Geruchsstoffe. Filtermodule der eingangs genannten Art dienen in erster Linie der Beseitigung von Geruchsstoffen.

Filtermodule für Haushaltsküchendunstabzüge weisen charakteristische Besonderheiten auf, so dass Filtereinrichtungen für andere Anwendungen in der Regel nicht für den Einsatz in Haushaltsküchendunstabzügen geeignet sind. Beispielsweise besitzen Haushaltsküchendunstabzüge einen Luftdurchsatz in einer einheitlichen Größenordnung. Der Bauraum für die Filtermodule ist in der Regel durch die Abmessungen des Haushaltsküchendunstabzugs begrenzt. Darüber hinaus muss darauf geachtet werden, dass die in dem Wrasenstrom auch hinter dem Fettfilter noch enthaltenen Fettpartikel die Funktionsfähigkeit des Filtermoduls nicht beeinträchtigen.

Filtermodule, die insbesondere für den Einsatz in gewerblichen Küchen ausgelegt sind, und damit insbesondere hinsichtlich Bauraum und Luftdurchsatz weitaus größer dimensioniert sind, sind beispielsweise aus den Druckschriften DE 10 2004 053030 A1, DE 10 2008 062415 A1 und DE 10 2009 012680 A1 bekannt.

Dabei beschreibt die Druckschrift DE 10 2004 053030 A1 ein Verfahren zum Herausfiltern von Gerüchen aus einer Luftströmung und eine Filtervorrichtung mit einem Geruchsfilter. Ein Geruchsstoffe enthaltender Luftstrom wird durch eine Filtervorrichtung mit einem Geruchsfilter hindurchgeführt. Der Geruchsfilter hat ein Filtermaterial, zum Beispiel Aktivkohle. Zumindest ein Teil der in der Luftströmung enthaltenen Teilchen wird vor dem Eintritt in den Geruchsfilter ionisiert und/oder dissoziiert.

Die Druckschrift DE 10 2008 062415 A1 zeigt eine lonisierungsvorrichtung für Luftbehandlungsanlagen. Die lonisierungsvorrichtung hat zwei Elektroden, die mit einer eine Wechselspannung erzeugenden Hochspannungsquelle verbindbar sind und zwischen denen dielektrisch behinderte Entladung zur Erzeugung eines Plasmas herbeigeführt werden kann. Jede Elektrode hat ein verformbares Gebilde mit einem elektrischen Leiter, der mit einem dielektrischen Material ummantelt ist. Die beiden verformbaren Gebilde berühren sich mindestens bereichsweise oder haben einen ausreichend geringen Abstand zueinander, um die dielektrisch behinderte Entladung herbeiführen zu können.

Die Druckschrift DE 10 2009 012680 A1 beschreibt ein Verfahren zur Reinigung einer Luftströmung und eine Reinigungsvorrichtung. Verfahren zur Reinigung einer Luftströmung. Dabei wird in einer Verunreinigungen und Gerüche enthaltenden Luftströmung eine dielektrisch behinderte Entladung erzwungen. Dadurch wird ein Plasma erzeugt, bevor die Luftströmung anschließend durch Aktivkohle oder ein vergleichbares Filtermaterial geführt wird. Die Luftströmung wird in einem Eingangsbereich umgelenkt. Anschließend wird die Strömungsgeschwindigkeit vermindert, um eine fliehkraftbedingte Abscheidung von partikelförmigen Verunreinigungen zu erzwingen.

In der KR 2009 0105417 A wird eine Vorrichtung zur Geruchsbekämpfung, eine Kochvorrichtung und einen Luftreinigungsapparat, der das gleiche umfasst, offenbart. Die Vorrichtung zur Geruchsbekämpfung umfasst einen Teil zur Plasmaherstellung und einen Filterbereich, mittels dem insbesondere das in der Plasmaherstellung als Nebenprodukt entstandene Ozon und Stickoxid entfernt werden.

Weiterhin offenbart die US 2004/110458 A1 eine Dunstabzugsvorrichtung und deren Verwendung. Die Dunstabzugsvorrichtung weist ein Gehäuse auf, das in vier Kammern unterteilt ist. Die Einströmöffnungen sind in der untersten Kammer angeordnet. In der darüber angeordneten ersten Behandlungskammer sind Ölabscheidefilter angeordnet. In der darüber angeordneten zweiten Behandlungskammer ist ein Staubabscheider angeordnet und in der dritten Behandlungskammer sind eine photokatalytische Einheit 61 und der Lüfter 207 angeordnet. Weiterhin wird offenbart, dass der Staubabscheider ein elektrischer Staubabscheider ist, in dem Entladungselektroden und Staubabscheiderelektroden angeordnet sind und das die photokatalytische Einheit einen photokatalytischen Filter umfasst.

Die WO 01/00301 A1 offenbart eine Filtervorrichtung und ein Verfahren zur Behandlung eines verunreinigten Luftstromes. Die Filtervorrichtung umfasst einen Kanal, der einen endlosen Durchgang definiert, welcher sich durch einen vorläufigen Kondensations- und Aufprallfilter erstreckt; einen zweiten Ölabscheidefilter; eine Korona-Entladungs-Filtrationseinheit, einen Ozonfilter, eine Luftbeförderungseinheit in Form eines Gebläses und eine Abluftsammeleinrichtung. In einer Ausführungsform wird offenbart, dass der Ozonfilter ein Polyurethanmatrix mit einer Aktivkohle umfasst, um das Ozon zu entfernen, welches durch die Korona-Entladungseinheit ausströmen kann.

Weiterhin offenbart die US 5,540761 einen Filter für Teilchen in gasförmigen Fluiden. In einer Ausführungsform wird ein zylinderförmiger Filter offenbart, der aus drei Lagen aus Elektroden aufgebaut ist. Der Filter ist in einem Gehäuse angeordnet. Das Vorfiltermaterial ist auf der Elektrode angeordnet. Die Luft/Fluid, welche die Teilchen mit sich trägt, wird durch einen Einlass in die Kammer eingeleitet. Die Luft/Fluid wird durch das Vorfiltermaterial, die Elektroden, das Filtermaterial und die Elektrode in die letzte Kammer geleitet und dann durch den Auslass in die Umgebung abgegeben.

Die DE 10 2008 063 052 A1 offenbart eine Vorrichtung zur Reinigung von Raumluft und einen Behälter. Die Vorrichtung umfasst ein Gehäuse, an dem mindestens eine Öffnung zum Ansaugen von Umgebungsluft ausgebildet ist. Die Umgebungsluft wird in eine Kammer eingesaugt, in der eine Einrichtung zur Erzeugung von Plasma vorgesehen ist. In einer Ausführungsform wird offenbart, dass in der Kammer ein Formkörper angeordnet ist, an dem zwei Einkopplungselektroden angeordnet sind und auf der gegenüberliegenden Seite des plattenförmigen Formkörpers eine Entladungselektrode angeordnet ist. Durch Anlegen einer Spannung an die Entkopplungselektroden wird eine elektrische Entladung an der Entladungselektrode erzeugt, so dass sich dort ozonhaltiges Plasma bildet. Dieses ozonhaltige Plasma wird dann mit der Umgebungsluft vermischt und kann dort reagieren, um den gewünschten Reinigungseffekt zu erreichen.

Der vorliegenden Erfindung liegt die Aufgabe zugrunde, ein Konzept für ein verbessertes Filtermodul für einen Haushaltsküchendunstabzug der eingangs genannten Art zur Verfügung zu stellen.

Diese Aufgabe wird erfindungsgemäß dadurch gelöst, dass das Filtermodul mit einem Feldbereich mit einem elektrischen Wechselfeld und einem dem Feldbereich nachgeordneten, getrennten Reaktionsbereich ausgestattet wird, wobei der Durchflussquerschnitt des Feldbereiches kleiner als der Durchflussquerschnitt des Reaktionsbereiches ausgebildet ist. Dadurch, dass der Durchflussquerschnitt des Feldbereiches kleiner als der Durchflussquerschnitt des Reaktionsbereiches ist, ist der Feldbereich gegenüber dem Reaktionsbereich eingegrenzt. Es ist ein dem Feldbereich vorgeordneter Einströmbereich zum Leiten des erkannten strömenden Fluides in den Feldbereich vorgesehen. Der Einströmbereich weist zumindest einen Sensor zum Erkennen des strömenden Fluides auf. Ferner weist das Filtermodul eine Steuervorrichtung zum Steuern des elektrischen Wechselfeldes und zum Aufnehmen von Sensorsignalen des zumindest einen Sensors auf.

Folglich ergibt sich eine erzwungene Führung des Fluides durch den eingegrenzten Feldbereich. Der eingegrenzte Feldbereich bewirkt eine verbesserte Mischung oder Verwirbelung der durch das elektrische Wechselfeld aufgespalteten Fluidteilprodukte, z.B. der Moleküle des Wrasen. Die verbesserte Mischung oder Verwirbelung bewirkt wiederum verbesserte Reaktionsmöglichkeiten für die Fluidteilprodukte und verhindert Phasenbildung.

Im Reaktionsbereich des Filtermoduls können sich die kurzlebigen Reaktionsprodukte des Fluides, insbesondere des Wrasen, abbauen und verbleibende Stoffe des Fluides umwandeln. Das Filtermodul oder Luftreinigermodul ist insbesondere für Dunstabzüge und auf Küchengerüche angepasst und als Zubehör geeignet. Insbesondere ist das Filtermodul dazu eingerichtet, direkt oder indirekt über einem Lüfterkasten eines Dunstabzugs angeordnet zu werden.

Erfindungsgemäß ergibt sich durch die Optimierung der Strömung im Filtermodul eine deutliche Reduzierung des Geräuschpegels im Vergleich zum konventionellen Dunstabzug im Umluftbetrieb. In Abhängigkeit des verwendeten Lüfters kann das Fördervolumen durch das Filtermodul, im Vergleich zu einem Dunstabzug in konventionellem Umluftbetrieb, nach Dunstabzugsnorm (Norm IEC 61591) gemessen deutlich erhöht werden. Die Geruchsreduzierung ist nach Dunstabzugsnorm gemessen insbesondere besser als konventionelle Umluftdunstabzüge. Folglich ergibt sich eine deutlich höhere Effektivität in der Geruchsreduzierung im Vergleich zu herkömmlichen Adsorbern.

Demgemäß wird ein Filtermodul zum Reinigen von einem das Filtermodul durchströmenden Fluid, insbesondere Wrasen, mit einem Feldbereich und einem von dem Feldbereich getrennten, in Durchströmrichtung des Fluides nachgeordneten Reaktionsbereich vorgeschlagen. Der Feldbereich ist dazu eingerichtet, das Fluid einem elektrischen Wechselfeld zum Erzeugen von Fluidteilprodukten auszusetzen. In dem nachgeordneten Reaktionsbereich reagieren die Fluidteilprodukte miteinander oder mit einem Filtermedium. Der Durchflussquerschnitt des Feldbereichs ist kleiner als ein Durchflussquerschnitt des Reaktionsbereiches. Dadurch wird der Feldbereich als eine Führungsvorrichtung zur Strömungsvorrichtung des Fluides. Das Fluid wird im Feldbereich zur Durchmischung und Wechselwirkung mit dem Feld gezwungen.

Erfindungsgemäß ist ein dem Feldbereich vorgeordneter Einströmbereich zum Leiten des erkannten strömenden Fluides in den Feldbereich vorgesehen. In dem Einströmbereich ist erfindungsgemäß zumindest ein Sensor zum Erkennen des strömenden Fluides angeordnet.

Vorzugsweise hat der Einströmbereich zumindest ein Sensorpaar zum Erkennen des strömenden Fluides.

Ferner hat der Einströmbereich insbesondere zumindest eine Klappe zum Leiten des strömenden Fluides in den Feldbereich, die den Sensor oder die Sensoren ansteuert.

Das Filtermodul ist insbesondere dazu eingerichtet, ein Wechselfeld in Abhängigkeit einer Strömungsgeschwindigkeit des Fluids zu erzeugen, wobei das Fluid in dem Feldbereich dem Wechselfeld ausgesetzt wird.

Der Sensor kann insbesondere auch die Erzeugung des elektrischen Wechselfeldes in dem Feldbereich aktivieren. Folglich wirkt die Erkennung des Fluid- oder Wrasenstromes als ein Auslöser für die Aktivierung des elektrischen Wechselfeldes. Dabei steuert eine Klappe zumindest zwei Sensoren, die bei Erkennen des strömenden Fluides ab einer vorgegebenen Strömungsgeschwindigkeit auslösen. D.h., das Wechselfeld wird erst ab der vorgegebenen Strömungsgeschwindigkeit aktiviert.

Vorzugsweise ist das Volumen des Feldbereiches kleiner als das Volumen des Reaktionsbereiches. In einer bevorzugten Ausführungsform umgibt der Reaktionsbereich den Feldbereich. Damit ergibt sich ein kompakter Aufbau für das Filtermodul.

Beispielsweise sind der Feldbereich und der Reaktionsbereich in einem einzigen Gehäuse angeordnet. Insbesondere begrenzen die Außenwände des Gehäuses den Reaktionsbereich.

Eine Steuervorrichtung zum Steuern der Elektroden des Feldbereiches und zum Aufnehmen von Sensorsignalen der zumindest zwei Sensoren ist vorzugsweise in einem weiteren Gehäuse angeordnet.

Insbesondere sind die Elektroden, die in dem Feldbereich vorgesehen sind, zum Erzeugen des elektrischen Wechselfeldes mit einer vorgegebenen Frequenz eingerichtet. Vorzugsweise ist dabei die Steuerungsvorrichtung dazu ausgebildet, die Elektroden derart anzusteuern, dass das erzeugte Wechselfeld eine Feldstärke hat, welche zum Erzeugen von Plasma und ionisierten Teilchen im durchströmenden Fluid geeignet ist.

Das Filtermedium ist in einer bevorzugten Ausführungsform ausschließlich in dem Reaktionsbereich vorgesehen. Insbesondere hat das Filtermedium Aktivkohle und/oder ein katalytisches Material.

In einer bevorzugten Ausführungsform weist der Reaktionsbereich zumindest eine Filteraufnahme zum Aufnehmen zumindest eines Filterelementes oder eines Filtermediums auf.

Des Weiteren ist bevorzugt zumindest ein Sicherheitselement vorgesehen, welches das Einsetzen einer vorbestimmten Art des Filtermoduls in die Filteraufnahme sicherstellt und ein Wiedereinsetzen eines benutzten Filtermediums in die Filteraufnahme, insbesondere durch Zerstörung eines Erkennungsmerkmals beim erstmaligen Einsetzen, verhindert. Ferner ist auch ein Betrieb ohne Filter verhindert.

Gemäß einem weiteren Aspekt der Erfindung wird ein Haushaltsküchendunstabzug vorgeschlagen, welcher ein wie oben erläutertes erfindungsgemäßes Filtermodul aufweist.

Gemäß einem weiteren Aspekt der Erfindung wird ein Verfahren zum Betreiben eines Filtermoduls zum Reinigen von einem das Filtermodul durchströmenden Fluid vorgeschlagen, wobei das Fluid in einem Feldbereich einem elektrischen Feld zum Erzeugen von Fluidteilprodukten ausgesetzt wird und die erzeugten Fluidteilprodukte in einem von dem Feldbereich getrennten, in Durchströmrichtung des Fluides nachgeordneten Reaktionsbereich miteinander oder mit einem Filtermedium reagieren. Der Durchflussquerschnitt des Feldbereiches wird kleiner als der Durchflussquerschnitt des Reaktionsbereiches ausgebildet. Das strömende Fluid wird von zumindest einem dem Feldbereich vorgeordneten Einströmbereich in den Feldbereich geleitet. Dabei wird das strömende Fluid von zumindest einem Sensor in dem Einströmbereich erkannt und von dem zumindest einen Sensor ein Signal an eine Steuervorrichtung weitergegeben.

Weitere Vorteile und Einzelheiten der Erfindung werden anhand der in den schematischen Figuren dargestellten Ausführungsbeispiele näher erläutert. Dabei zeigt:
- Fig. 1: eine schematische Darstellung eines Ausführungsbeispiels eines Filtermoduls; und
- Fig. 2: ein schematisches Ablaufdiagramm eines Ausführungsbeispiels eines Verfahrens zum Betreiben eines Filtermoduls.

In der Fig. 1 ist eine Darstellung eines Ausführungsbeispiels eines Filtermoduls 1 zum Reinigen von einem das Filtermodul 1 durchströmenden Fluid dargestellt. Das Fluid besteht beispielsweise aus Wrasen. Das Filtermodul 1 hat einen Feldbereich 2 und einen von dem Feldbereich 2 getrennten, in Durchströmrichtung 3 des Fluides nachgeordneten Reaktionsbereich 4. In dem Feldbereich 2 wird das Fluid einem elektrischen Wechselfeld zum Erzeugen von Fluidteilprodukten ausgesetzt. In dem Reaktionsbereich 4 reagieren die erzeugten Fluidteilprodukte miteinander und/oder mit einem vorgesehenen Filtermedium.

Der Durchflussquerschnitt 5 des Feldbereiches 2 ist kleiner als der Durchflussquerschnitt 6 des Reaktionsbereiches 4. Insbesondere ist das Volumen des Feldbereiches 2 kleiner als das Volumen des Reaktionsbereiches 4.

Wie in Fig. 1 gezeigt, umgibt der Reaktionsbereich 4 den Feldbereich 2 vollständig. Damit ergibt sich ein kompakter Aufbau des Filtermoduls 1. Der Feldbereich 2 und der Reaktionsbereich 4 sind in einem Gehäuse 8 des Filtermoduls 1 vorgesehen. Das Gehäuse 8 hat eine Öffnung 9, in welchem ein Einströmbereich 7 zum Erkennen des strömenden Fluides und zum Leiten des erkannten strömenden Fluides in den Feldbereich 2 vorgesehen ist.

Beispielsweise ist der Einströmbereich 7 mit einem Sensor zum Erkennen des strömenden Fluides oder mit zumindest einer Klappe zum Leiten des strömenden Fluids und zur Ansteuerung der Sensoren ausgestattet. Zum Erzeugen des elektrischen Wechselfeldes ist der Feldbereich 2 mit Elektroden (nicht gezeigt) ausgestattet.

Die Fig. 2 zeigt ein Ablaufdiagramm eines Ausführungsbeispiels zum Betreiben eines Filtermoduls zum Reinigen von einem das Filtermodul durchströmenden Fluids.

In Schritt S1 wird die Strömung im Einströmbereich erkannt und von den Sensoren ein Signal an die Steuerelektronik weitergegeben.

In Schritt S2 wird das Fluid in einem Feldbereich einem elektrischen Wechselfeld zum Erzeugen von Fluidteilprodukten ausgesetzt.

Die erzeugten Fluidteilprodukte werden in einem Schritt S3 in einen von dem Feldbereich getrennten, in Durchströmrichtung nachgeordneten Reaktionsbereich geleitet, so dass die erzeugten Fluidteilprodukte miteinander oder mit einem in dem Reaktionsbereich vorgesehenen Filtermedium reagieren.

Dabei wird der Durchflussquerschnitt des Feldbereiches derart ausgebildet, dass er kleiner als der Durchflussquerschnitt des Reaktionsbereiches ist und eine Durchmischung und intensive Wechselwirkung mit dem Feld gegeben ist.

### Bezugszeichenliste

- 1: Filtermodul
- 2: Feldbereich
- 3: Durchflussrichtung
- 4: Reaktionsbereich
- 5: Durchflussquerschnitt des Feldbereiches
- 6: Durchflussquerschnitt des Feldbereiches
- 7: Einströmbereich
- 8: Gehäuse
- 9: Öffnung
- S1-S3: Verfahrensschritt

## Patentansprüche

1. Filtermodul (1) für einen Haushaltsküchendunstabzug zum Reinigen von einem das Filtermodul (1) durchströmenden Fluid mit einem Feldbereich (2) mit einem elektrischen Wechselfeld zum Erzeugen von Fluidteilprodukten und einem von dem Feldbereich (2) getrennten, in Durchströmrichtung (3) nachgeordneten Reaktionsbereich (4), in welchem die erzeugten Fluidteilprodukte miteinander oder mit einem Fluidfiltermedium reagieren, wobei ein Durchflussquerschnitt (5) des Feldbereiches (2) kleiner als ein Durchflussquerschnitt (6) des Reaktionsbereiches (4) ist und ein dem Feldbereich (2) vorgeordneter Einströmbereich (7) zum Leiten des strömenden Fluides in den Feldbereich (2) vorgesehen ist, **dadurch gekennzeichnet, dass** der Einströmbereich (7) zumindest einen Sensor zum Erkennen des strömenden Fluides aufweist und das Filtermodul weiterhin eine Steuervorrichtung zum Steuern des elektrischen Wechselfeldes und zum Aufnehmen von Sensorsignalen des zumindest einen Sensors umfasst.

2. Filtermodul nach Anspruch 1, **dadurch gekennzeichnet, dass** der Feldbereich (2) eine Führungsvorrichtung zur Strömungsführung des Fluides ausbildet.

3. Filtermodul nach Anspruch 1, **dadurch gekennzeichnet, dass** der Einströmbereich (7) eine Klappe und zumindest ein von der Klappe angesteuertes Sensorpaar zum Erkennen des strömenden Fluides in den Feldbereich (2) aufweist.

4. Filtermodul nach Anspruch 3, **dadurch gekennzeichnet, dass** das Filtermodul (1) dazu eingerichtet ist, ein Wechselfeld in Abhängigkeit einer Strömungsgeschwindigkeit des Fluids zu erzeugen, wobei das Fluid in dem Feldbereich (2) dem Wechselfeld ausgesetzt wird.

5. Filtermodul nach einem der Ansprüche 1 bis 4, **dadurch gekennzeichnet, dass** ein Volumen des Feldbereiches (2) kleiner als ein Volumen des Reaktionsbereiches (4) ist.

6. Filtermodul nach Anspruch 5, **dadurch gekennzeichnet, dass** der Reaktionsbereich (4) den Feldbereich (2) umgibt.

7. Filtermodul nach Anspruch 6, **dadurch gekennzeichnet, dass** der Feldbereich (2) und der Reaktionsbereich (4) in einem Gehäuse (8) angeordnet sind, wobei die Außenwände des Gehäuses (8) den Reaktionsbereich (4) begrenzen.

8. Filtermodul nach einem der Ansprüche 1 bis 7, **dadurch gekennzeichnet, dass** der Feldbereich (2) Elektroden zum Erzeugen des elektrischen Wechselfeldes aufweist.

9. Filtermodul nach Anspruch 8, **dadurch gekennzeichnet, dass** die Steuerungsvorrichtung dazu eingerichtet ist, die Elektroden derart anzusteuern, dass das erzeugte elektrische Wechselfeld eine Feldstärke und/oder eine Frequenz aufweist, welche zum Erzeugen von Plasma und ionisierten Reaktionsprodukten aus dem Fluid geeignet ist.

10. Filtermodul nach einem der Ansprüche 1 bis 9, **dadurch gekennzeichnet, dass** das Filtermedium ausschließlich in dem Reaktionsbereich (4) vorgesehen ist.

11. Filtermodul nach Anspruch 10, **dadurch gekennzeichnet, dass** der Reaktionsbereich (4) zumindest eine Filteraufnahme zum Aufnehmen zumindest eines Filtermediums aufweist.

12. Filtermodul nach Anspruch 11, **dadurch gekennzeichnet, dass** zumindest ein Sicherheitselement vorgesehen ist, welches das Einsetzen einer vorbestimmten Art des Filtermediums in die Filteraufnahme sicherstellt und/oder ein Wiedereinsetzen eines benutzten Filtermediums in die Filteraufnahme verhindert.

13. Haushaltsküchendunstabzug mit einem Filtermodul nach einem der Ansprüche 1 bis 12.

14. Verfahren zum Betreiben eines Filtermoduls eines Haushaltsküchendunstabzugs zum Reinigen von einem das Filtermodul durchströmenden Fluid, wobei das Fluid in einem Feldbereich (2) einem elektrischen Wechselfeld zum Erzeugen von Fluidteilprodukten ausgesetzt wird (S2) und die erzeugten Fluidteilprodukte in einem von dem Feldbereich (2) getrennten, in Durchströmrichtung nachgeordneten Reaktionsbereich (4) miteinander oder mit einem Filtermedium reagieren (S3), wobei ein Durchflussquerschnitt des Feldbereiches (5) kleiner als ein Durchflussquerschnitt des Reaktionsbereiches (6) ausgebildet wird und das strömende Fluid von zumindest einem dem Feldbereich (2) vorgeordneten Einströmbereich (7) in den Feldbereich geleitet wird, **dadurch gekennzeichnet, dass** das strömende Fluid von zumindest einem Sensor in dem Einströmbereich (7) erkannt und von dem zumindest einen Sensor ein Signal an eine Steuervorrichtung weitergegeben wird (S1).

## Claims

1. Filter module (1) for a household kitchen extractor hood for cleaning fluid passing through the filter module (1) with a field area (2) with an electric alternating field for generating fluid sub-products and a reaction area (4) separated from the field area (2) and arranged downstream in the through-flow direction (3), in which the generated fluid sub-products react with one another or with a fluid filter medium, wherein a flow cross-section (5) of the field area (2) is smaller than a flow cross-section (6) of the reaction area (4) and an inflow area (7) arranged upstream of the field area (2) is provided for routing the flowing fluid into the field area (2), **characterised in that** the inflow area (7) has at least one sensor for identifying the flowing fluid and the filter module also comprises a control apparatus for controlling the electric alternating field and for receiving sensor signals of the at least one sensor.

2. Filter module according to claim 1, **characterised in that** the field area (2) embodies a guide apparatus for guiding the flow of the fluid.

3. Filter module according to claim 1, **characterised in that** the inflow area (7) has a flap and at least one sensor pair actuated by the flap for identifying the flowing fluid in the field area (2).

4. Filter module according to claim 3, **characterised in that** the filter module (1) is designed to generate an alternating field as a function of a flow speed of the fluid, wherein the fluid in the field area (2) is exposed to the alternating field.

5. Filter module according to one of claims 1 to 4, **characterised in that** a volume of the field area (2) is smaller than a volume of the reaction area (4).

6. Filter module according to claim 5, **characterised in that** the reaction area (4) surrounds the field area (2).

7. Filter module according to claim 6, **characterised in that** the field area (2) and the reaction area (4) are arranged in a housing (8), wherein the external walls of the housing (8) bound the reaction area (4).

8. Filter module according to one of claims 1 to 7, **characterised in that** the field area (2) has electrodes for generating the electric alternating field.

9. Filter module according to claim 8, **characterised in that** the control apparatus is designed to actuate the electrodes such that the generated electric alternating field has a field strength and/or a frequency which is suited to generating plasma and ionised byproducts from the fluid.

10. Filter module according to one of claims 1 to 9, **characterised in that** the filter medium is provided exclusively in the reaction area (4).

11. Filter module according to claim 10, **characterised in that** the reaction area (4) has at least one filter holder for receiving at least one filter medium.

12. Filter module according to claim 11, **characterised in that** at least one safety element is provided, which ensures the insertion of a predetermined type of filter medium into the filter holder and/or prevents a reinsertion of a used filter medium into the filter holder.

13. Household kitchen extractor hood with a filter module according to one of claims 1 to 12.

14. Method for operating a filter module of a household kitchen extractor hood for cleaning fluid passing through the filter module, wherein the fluid in a field area (2) is exposed (S2) to an electric alternating field for generating fluid sub-products and the generated fluid sub-products in a reaction area (4) separated from the field area (2) and arranged downstream in the through-flow direction react (S3) with one another or with a filter medium, wherein a flow cross-section of the field area (5) is embodied as smaller than a flow cross-section of the reaction area (6) and the flowing fluid is routed from at least one inflow area (7) arranged upstream of the field area (2) into the field area, **characterised in that** the flowing fluid is identified by at least one sensor in the inflow area (7) and a signal is fed (S1) to a control apparatus by the at least one sensor.

## Revendications

1. Module filtrant (1) pour aspiration des émanations ménagères de cuisine destiné au nettoyage d'un fluide circulant dans ce module filtrant avec une zone de champ (2) dotée d'un champ alternatif électrique pour la production de produits partiels fluides et d'une zone réactionnelle (4) en aval dans le sens de débit (3) et séparée de la zone de champ (2), dans laquelle les produits partiels fluides produits réagissent les uns avec les autres ou avec un milieu filtrant fluide, une section de débit (5) de la zone de champ (2) étant plus petite qu'une section de débit (6) de la zone réactionnelle (4) et une zone d'admission (7) en amont de la zone de champ (2) étant prévue pour la conduite du fluide affluant dans la zone de champ (2), **caractérisé en ce que** cette zone d'admission (7) comporte au moins un détecteur qui reconnaît le fluide affluant et ce module filtrant comprenant en outre un dispositif de commande pour guider le champ alternatif électrique et pour la réception de signaux de détecteurs provenant du au moins un détecteur.

2. Module filtrant selon la revendication 1, **caractérisé en ce que** la zone de champ (2) réalise un dispositif-guide pour guider le flux du fluide.

3. Module filtrant selon la revendication 1, **caractérisé en ce que** la zone d'admission (7) comporte un clapet et au moins une paire de détecteurs commandée par ce clapet pour la reconnaissance du fluide affluant dans la zone de champ (2).

4. Module filtrant selon la revendication 3, **caractérisé en ce que** ce module filtrant (1) est destiné à produire un champ alternatif en fonction de la vitesse du courant du fluide, ce fluide étant exposé au champ alternatif dans la zone de champ (2).

5. Module filtrant selon l'une des revendications 1 à 4, **caractérisé en ce que** le volume de la zone de champ (2) est plus petit que le volume de la zone réactionnelle (4).

6. Module filtrant selon la revendication 5, **caractérisé en ce que** la zone réactionnelle (4) entoure la zone de champ (2).

7. Module filtrant selon la revendication 6, **caractérisé en ce que** la zone de champ (2) et la zone réactionnelle (4) sont disposées dans un corps (8), les parois extérieures de ce corps (8) délimitant la zone réactionnelle (4).

8. Module filtrant selon l'une des revendications 1 à 7, **caractérisé en ce que** la zone de champ (2) comporte des électrodes destinées à la production du champ alternatif électrique.

9. Module filtrant selon la revendication 8, **caractérisé en ce que** le dispositif de commande est configuré pour exciter les électrodes de manière que le champ alternatif électrique produit présente une intensité de champ et/ou une fréquence propre à produire du plasma et des produits réactionnels ionisés à partir du fluide.

10. Module filtrant selon l'une des revendications 1 à 9, **caractérisé en ce que** le milieu filtrant est prévu exclusivement dans la zone réactionnelle (4).

11. Module filtrant selon la revendication 10, **caractérisé en ce que** la zone réactionnelle (4) comporte au moins un logement de filtration pour le logement d'au moins un milieu filtrant.

12. Module filtrant selon la revendication 11, **caractérisé en ce qu'**au moins un élément de sécurité est prévu, lequel assure la mise en place d'un type prédéfini de milieu filtrant dans le logement de filtration et/ou empêche la remise en place d'un milieu filtrant usé dans le logement de filtration.

13. Aspiration des émanations ménagères de cuisine doté d'un module filtrant selon l'une des revendications 1 à 12.

14. Procédé de fonctionnement du module filtrant d'une aspiration des émanations ménagères de cuisine destiné au nettoyage d'un fluide circulant dans le module filtrant, ce fluide étant exposé, dans une zone de champ (2), à un champ alternatif électrique pour la production de produits partiels fluides (S2),
et les produits partiels fluides produits réagissant (S3) les uns avec les autres ou avec un milieu filtrant dans une zone réactionnelle en aval dans le sens de débit et séparée de la zone de champ (2), la section de débit de la zone de champ (5) étant réalisée plus petite que la section de débit de la zone réactionnelle (6) et le fluide affluant étant guidé dans la zone de champ d'au moins une zone d'admission (7) en amont de la zone de champ (2), **caractérisé en ce que** le fluide affluant est reconnu par au moins un détecteur dans la zone d'admission (7) et un signal du au moins un détecteur étant transmis (S1) à un dispositif de commande.
